# EUROPÄISCHE PATENTSCHRIFT

(11) **EP 2 993 428 B1**
(45) Veröffentlichungstag und Bekanntmachung des Hinweises auf die Patenterteilung: **29.07.2020**
(21) Anmeldenummer: 15182707.8
(22) Anmeldetag: 27.08.2015
(51) Int. Cl.: F25D 23/02

(54) **TÜR EINES HAUSHALTSGERÄTES MIT EINER VERKLEIDUNG**
DOOR OF A HOUSEHOLD APPLIANCE HAVING A COVER
PORTE D'UN APPAREIL MENAGER DOTÉE D'UN REVÊTEMENT

(30) Priorität: 04.09.2014 DE 102014217665
(43) Veröffentlichungstag der Anmeldung: 09.03.2016
(73) Patentinhaber: BSH Hausgeräte GmbH, 81739 München (DE)
(72) Erfinder: Pfister, Bernd, 89079 Ulm (DE); Fink, Andrea, 89547 Gerstetten (DE); Staud, Ralph, 81667 München (DE); Sachon, Robert, 80469 München (DE)

(56) Entgegenhaltungen:
- GB-A- 2 107 768
- JP-A- H08 261 637
- JP-A- 2004 085 073
- JP-U- S 532 545

## Beschreibung

Die Erfindung betrifft eine Tür für ein Haushaltsgerät, insbesondere ein Haushaltskältegerät, umfassend eine Verkleidung für die Tür des Haushaltskältegerätes, insbesondere des Haushaltskältegerätes. Durch die Verkleidung ist eine Außenseite der zu verkleidenden Tür vollständig abgedeckt, die Verkleidung umfassend eine erstes Verkleidungselement und eine zweites Verkleidungselement.

Verkleidungen von Türen für Haushaltsgeräte, z.B. Haushaltskältegeräte wie Kühlschränke, Gefrierschränke oder Kühl-Gefrier-Kombinationen, Geschirrspülmaschinen, Waschmaschinen oder Herde sind grundsätzlich bekannt. Diese Verkleidungen sollen das optische äußere Erscheinungsbild einer für sich selbst genommen bereits funktionstüchtigen, insbesondere direkt an einem funktionstüchtigen Haushaltsgerät anbringbaren Tür für einen Benutzer verändern. Somit können auf einfache Weise Haushaltsgeräte gefertigt werden, die sich zwar in ihrem äußeren Erscheinungsbild voneinander unterscheiden, die jedoch ein und dieselbe Tür verwenden, nämlich entweder ohne Verkleidung oder mit einer entsprechenden Verkleidung.

Bekannt sind beispielsweise verkleidete Haushaltskältegeräte bzw. Türen von Haushaltsgeräten, deren Verkleidung den Stil eines Haushaltskältegerätes aus vergangenen Jahrzehnten nachahmt. So ist es bekannt, die funktionstüchtige Tür mit einer Verkleidung auszustatten, die ein Verkleidungselement aus Blech aufweist, welches eine Außenseite der Tür vollständig verdeckt.

Aus der JP2000146422A ist eine Verkleidung einer Tür eines Haushaltskältegerätes bekannt, die eine Frontabdeckplatte, eine Oberseitenabdeckplatte und eine Unterseitenabdeckplatte aufweist, die mit der funktionstüchtigen Tür verbunden werden. Die Offenlegungsschrift JP 2004 085 073 A zeigt eine mehrteilig aufgebaute Kältegerätetür.

Aufgabe der vorliegenden Erfindung ist es, eine eingangs erwähnte Verkleidung mit verbesserten Eigenschaften bereitzustellen und eine mit einer Verkleidung verkleidete Tür bereitzustellen.

Die Aufgabe wird gelöst durch eine Tür mit den Merkmalen des Anspruchs 1.

Demzufolge ist eine Tür für ein Haushaltsgerät, insbesondere ein Haushaltskältegerät, bereitgestellt, umfassend eine Verkleidung für die Tür des Haushaltsgerätes, insbesondere des Haushaltskältegrätes, durch die eine Außenseite der zu verkleidenden Tür vollständig abgedeckt ist, die Verkleidung umfassend eine erstes Verkleidungselement mit einer Frontfläche und eine zweites Verkleidungselement mit einer Frontfläche, wobei jenes von erstem Verkleidungselement und zweitem Verkleidungselement, dessen vertikale Erstreckung geringer ist, sich vertikal wenigstens über den halben Betrag der Erstreckung der Verkleidung in Tiefenrichtung (Y) erstreckt und sich in Breitenrichtung (Z) im Wesentlichen über die gesamte Erstreckung der Verkleidung in Breitenrichtung (Z) erstreckt, wobei die Frontfläche des ersten Verkleidungselementes und die Frontfläche des zweiten Verkleidungselementes flächenbündig sind.

Bei dem ersten Verkleidungselement und dem zweiten Verkleidungselement handelt es sich um zwei separate Bauteile, die jedoch direkt oder indirekt miteinander verbunden sein können.

Dadurch, dass die Außenseite der zu verkleidenden Tür vollständig abdeckbar ist, ist die Außenseite für einen Benutzer nicht mehr sichtbar. Die Außenseite der Tür entspricht dabei der einem Benutzer zugewandten Seite einer an einem Haushaltsgerät montierten und geschlossenen Tür.

Das Verkleidungselement, dessen vertikale Erstreckung geringer ist, soll dennoch einen wahrnehmbaren Einfluss auf das Erscheinungsbild haben. Es soll sich daher in Breitenrichtung (Z) im Wesentlichen über die gesamte Erstreckung der Verkleidung in Breitenrichtung (Z) erstrecken. Unter "im Wesentlichen" ist hierbei zu verstehen, dass sich dieses Verkleidungselement entweder über die komplette Erstreckung der Verkleidung in Breitenrichtung (Z) erstreckt; möglich ist jedoch auch, dass sich dieses Verkleidungselement in Breitenrichtung (Z) nur bis zu seitlichen Randabschnitten der Verkleidung erstreckt.

Die Verkleidung ist dazu geeignet und bestimmt, eine funktionstüchtige Tür zu verkleiden. Eine funktionstüchtige Tür kann direkt, z.B. über Scharniere, an einem Haushaltsgerät befestigt werden und bestimmungsgemäß als Tür des Haushaltsgerätes durch einen Benutzer verwendet werden. Eine funktionstüchtige Tür benötigt somit insbesondere keine weiteren Bauteile wie Verkleidungen, Außenwände, Isolationselemente etc. Bei einer funktionstüchtigen Tür eines freistehenden Haushaltsgerätes weist die Außenseite der Tür ein hochwertiges Erscheinungsbild auf. Bei einer funktionstüchtigen Tür eines einbaufähigen Haushaltsgerätes weist die Außenseite der Tür Verbindungsmittel zum Anbringen einer Möbelfront auf.

Indem die Abdeckung der zu verkleidenden Tür nicht durch ein einzelnes Verkleidungselement, sondern durch zumindest zwei Verkleidungselemente erzielt wird, kann durch die Verkleidung auf einfache und kostengünstige Weise ein optisch hochwertiges Erscheinungsbild erzielt werden. So kann insbesondere für eines der beiden Verkleidungselemente, welches einen größeren Teil der Außenseite der Tür abdecken soll, ein kostengünstigeres Material und/oder ein Material mit einer höheren mechanischen Festigkeit gewählt werden. Das einen kleineren Teil der Außenseite der Tür abdeckende Verkleidungsteil hingegen, kann ein optisch ansprechenderes Material aufweisen, so dass zwar insgesamt ein hochwertiges Erscheinungsbild resultiert, jedoch weder die Kosten noch die Stabilität der Verkleidung darunter leiden. Ausführungsformen der vorliegenden Erfindung sind in den Unteransprüchen angegeben. Gemäß einer Ausführungsform ist vorgesehen, dass jenes von erstem Verkleidungselement und zweitem Verkleidungselement, dessen vertikale Erstreckung geringer ist, sich vertikal wenigstens über den einfachen Betrag, vorzugsweise über wenigstens den 1,5-fachen Betrag, weiter vorzugsweise über wenigstens den zweifachen Betrag, der Erstreckung der Abdeckung in Tiefenrichtung erstreckt.

Gemäß einer Ausführungsform ist vorgesehen, dass jenes von erstem Verkleidungselement und zweitem Verkleidungselement, dessen vertikale Erstreckung geringer ist, sich vertikal maximal über den 10-fachen Betrag, vorzugsweise über maximal den 5-fachen Betrag, weiter vorzugsweise maximal über den zweifachen Betrag, der Erstreckung der Abdeckung in Tiefenrichtung erstreckt.

Zwar können das erste und das zweite Verkleidungselement unterschiedliche Wandstärken aufweisen. So kann insbesondere jenes Verkleidungselement, welches eine größere vertikale Erstreckung aufweist eine größere Wandstärke aufweisen, um hauptsächlich zur Stabilität der Verkleidung beizutragen. In jedem Fall sind jedoch Frontflächen des ersten Verkleidungselementes und des zweiten Verkleidungselementes flächenbündig. Indem somit kein Verkleidungsteil entgegen der Tiefenrichtung über das andere nach vorne übersteht, werden mögliche scharfkantige Vorsprünge bzw. notwendige Nachbearbeitungen dieser Vorsprünge sowie das Ansammeln von Schmutz in den Vorsprüngen vermieden. Sofern das erste und das zweite Verkleidungselement direkt aneinander angrenzen, kann vorgesehen sein, dass beide Verkleidungselemente an einer Stoßstelle flächenbündig sind.

Erfindungsgemäß kann vorgesehen sein, dass eine an einer Tür montierte Verkleidung wieder zerstörungsfrei demontierbar ist. Bei einer Beschädigung der Tür oder der Verkleidung im Laufe der Benutzung, kann diese somit einzeln ausgetauscht werden. Um jedoch das äußere Erscheinungsbild der Verkleidung bei der Demontage bzw. späteren erneuten Montage nicht zu beinträchtigen, ist gemäß einer Ausführungsform vorgesehen, dass das erste Verkleidungselement und das zweite Verkleidungselement nicht zerstörungsfrei voneinander lösbar sind. Das Entstehen von Spalten zwischen den beiden Verkleidungselementen wird auf diese Weise sicher ausgeschlossen.

Gemäß einer Ausführungsform ist dabei vorgesehen, dass das erste Verkleidungselement und das zweite Verkleidungselement stoffschlüssig miteinander verbunden sind, insbesondere miteinander verklebt sind. Auf diese Weise kann auf zusätzliche Verbindungsmittel wie z.B. Schrauben oder Stifte verzichtet werden, wodurch nicht nur eine kostengünstigere Verbindung erzielt wird, sondern auch ein hochwertiges Erscheinungsbild entsteht. Möglich ist dabei, dass die beiden Verkleidungselemente direkt miteinander verklebt sind und/oder mittels eines zusätzlichen Verbindungsbauteiles miteinander verklebt sind. Bei dem Verbindungsbauteil kann es sich um ein dünnwandiges Bauteil handeln, z.B. einen Blechstreifen, welches eine Stoßstelle der beiden Verkleidungselemente innenseitig überdeckt.

Gemäß einer Ausführungsform ist vorgesehen, dass an der Verkleidung ein Scharnier angeordnet ist. Mit dem Scharnier kann die Verkleidung an einen Korpus eines Haushaltsgerätes oder einer Verkleidung eines Korpus eines Haushaltsgerätes angelenkt werden. Vorzugsweise sind dabei an der Verkleidung zwei Scharniere angeordnet, die eine vertikale Schwenkachse definieren.

Zwar ist es denkbar, dass das Scharnier an dem ersten und/oder zweiten Verkleidungselement angeordnet ist, insbesondere durch das bzw. die Verkleidungselemente getragen wird. Dies erfordert jedoch eine entsprechend massive Ausführung des bzw. der Verkleidungselemente. Um weiterhin einen kostengünstigen Aufbau der Verkleidung zu ermöglichen, kann daher vorgesehen sein, dass die Verkleidung wenigstens ein Versteifungselement mit Befestigungsmitteln zur Aufnahme des Scharniers aufweist. Das Versteifungselement ist vorzugsweise durch das erste und/oder das zweite Verkleidungselement oder andere Bauteile der Verkleidung für einen Benutzer verdeckt. Es besteht vorzugsweise aus Metall, z.B. kann es sich um eine Metallleiste oder einen Blechwinkel handeln. Das Versteifungselement kann insbesondere durch ein sich vertikal, vorzugsweise über sowohl das erste Verkleidungselement als auch das zweite Verkleidungselement, erstreckendes Profilelement gebildet ist. Das Versteifungselement kann Gewindebohrungen aufweisen, mittels derer das Scharnier an dem Versteifungselement befestigt ist. Vorzugsweise werden Gewichtskräfte zwischen dem Scharnier und der Verkleidung ausschließlich über die Verbindung zwischen dem Versteifungselement und dem Scharnier übertragen.

Die Verkleidung weist vorzugsweise neben einer einem Benutzer zugewandten Außenseite, also einer Frontseite, noch vier sich in Tiefenrichtung erstreckende Schmalseiten auf, nämlich eine obere, eine untere sowie zwei seitliche Schmalseiten. Gemäß einer Ausführungsform ist vorgesehen, dass das erste Verkleidungselement und/oder das zweite Verkleidungselement wenigstens eine sich in Tiefenrichtung der Verkleidung erstreckende Schmalseite der Verkleidung ausbildet bzw. ausbilden. Möglich ist insbesondere, dass durch das erste und das zweite Verkleidungselement alle vier Schmalseiten ausgebildet sind. So kann z.B. durch das erste Verkleidungselement eine horizontale Schmalseite (obere oder untere Schmalseite) sowie ein Abschnitt der zwei vertikalen Schmalseiten (linke und rechte Schmalseite) ausgebildet werden, während durch das zweite Verkleidungselement die jeweils andere horizontale Schmalseite sowie ebenfalls ein Abschnitt der zwei vertikalen Schmalseiten ausgebildet wird.

Möglich ist, dass das erste und/oder das zweite Verkleidungselement direkt mit der Tür verbindbar ist bzw. mit der Tür verbunden ist. Eine stabilere Konstruktion der Verkleidung, die außerdem einfach zur Aufnahme von Türen mit unterschiedlichen Außenabmaßen, insbesondere Breite und Höhe, angepasst werden kann, wird ermöglicht, wenn gemäß einer Ausführungsform wenigstens eine Befestigungsstrebe vorgesehen ist, die einerseits mit dem ersten Verkleidungselement und/oder dem zweiten Verkleidungselement verbunden ist und andererseits mit der Tür verbindbar ist. Beispielsweise können zwei vertikal angeordnete Befestigungsstreben vorgesehen sein, die zwei vertikale Seitenränder der Tür einfassen. Möglich ist auch zusätzlich oder alternativ eine oder zwei horizontal angerordnete Befestigungsstreben vorzusehen, die einen oder zwei horizontale Seitenränder der Tür einfassen. Eine Befestigungsstrebe kann gleichzeitig als Versteifungselement zur Befestigung eines Scharniers genutzt werden.

Um auf der Rückseite der Verkleidung Spalte und/oder Befestigungsbereiche, mittels derer die Verkleidung mit der Tür verbunden ist, abzudecken, kann ein rückseitig angeordneter Abdeckrahmen vorgesehen sein. Der Abdeckrahmen kann einen Außenrand der Tür abdecken, d.h. die zu verkleidende Tür überlappen.

Gemäß einer Ausführungsform ist vorgesehen, dass das erste Verkleidungselement einen ersten horizontalen Rand der Verkleidung ausbildet und dass zweite Verkleidungselement einen zweiten horizontalen Rand der Verkleidung ausbildet.

Gemäß einer Ausführungsform ist vorgesehen, dass das Verkleidungselement mit der kleineren vertikalen Erstreckung einen sich im Wesentlichen vertikal erstreckenden Bügel sowie eine sich im Wesentlichen horizontal erstreckende Abschlussplatte aufweist. Der Bügel weist dabei vorzugsweise in vertikaler Richtung ein konstantes Querschnittsprofil auf. Die Abschlussplatte schließt den Bügel vorzugsweise an einem vertikalen Ende dessen ab. Möglich ist, dass der Bügel dazu an einem vertikalen Ende einen entlang seines Randes horizontal verlaufenden Umbug aufweist, der mit der Abschlussplatte vernietet ist. Der Bügel ist vorzugsweise einstückig ausgeführt. Möglich ist insbesondere auch, dass der Bügel sich in Breitenrichtung über die gesamte Erstreckung der Verkleidung in Breitenrichtung erstreckt und gleichzeitig Abschnitte der seitlichen Schmalseiten ausbildet. Der Bügel kann sich an die Schmalseiten anschließende und im Wesentlichen parallel zu einer Frontfläche des Bügels verlaufende Schenkel aufweisen.

Da die Verkleidung für die Aufnahme einer betriebsbereiten Tür eines Haushaltsgerätes geeignet ist, sind grundsätzlich keine besonderen Anforderungen an die thermische Isolation der Verkleidung zu stellen. Zwar ist es grundsätzlich möglich, die Verkleidung mit zusätzlichen thermischen Isolationselementen auszustatten, vorzugsweise ist jedoch vorgesehen, dass die Verkleidung keine thermischen Isolationselemente aufweist. Unter "thermischen Isolationselementen" sind insbesondere mit Isolationsmaterial wie Polyurethanschaum gefüllte Bereiche oder evakuierte Bereiche bzw. Bauteile, wie z.B. Vakuumisolationspanele, zu verstehen. Die beiden Verkleidungselemente, die Befestigungsstreben oder der Abdeckrahmen sind somit nicht als thermische Isolationselemente zu verstehen.

Um eine einfache, insbesondere kein Fachpersonal benötigende, Austauschbarkeit einer in der Verkleidung aufgenommenen Tür eines Haushaltsgerätes zu ermöglichen, ist gemäß einer Ausführungsform vorgesehen, dass die Verkleidung formschlüssig und/oder kraftschlüssig mit einer Tür eines Haushaltsgerätes verbindbar ist. Insbesondere kann die Verkleidung Bohrungen und/oder Gewindebohrungen zum Anschrauben der Tür aufweisen.

Zwar kann eine Überlappung des ersten Verkleidungselementes und des zweiten Verkleidungselementes in vertikaler Richtung grundsätzlich möglich sein, aber nicht Teil der vorliegenden Erfindung. Bei der Erfindung ist jedoch vorgesehen, dass sich das erste Verkleidungselemente und das zweite Verkleidungselemente in vertikaler Richtung nicht überlappen. Vorzugsweise ist vorgesehen, dass die Summe der Erstreckungen des ersten Verkleidungselementes und des zweiten Verkleidungselementes in vertikaler Richtung der Erstreckung der Verkleidung in vertikaler Richtung entspricht.

Vorzugsweise ist vorgesehen, dass die Erstreckung des ersten Verkleidungselementes und des zweiten Verkleidungselementes in Breitenrichtung gleich groß ist und der Erstreckung der Verkleidung in Breitenrichtung entspricht.

Das erste Verkleidungselement und/oder das zweite Verkleidungselement sind vorzugsweise dünnwandige Bauteile. Diese können aus dem gleichen oder aus unterschiedlichen Werkstoffen bestehen. Beispielsweise kann es sich um Blechbauteile handeln. Vorzugsweise sind, zumindest sichtbare Flächen, oberflächenbehandelt, z.B. lackiert oder foliert. Möglich ist, dass die komplette Verkleidung aus Metall besteht.

Die eingangs genannte Aufgabe wird ferner gelöst durch eine Tür eines Haushaltsgerätes, insbesondere eines Haushaltskältegerät, mit einer Verkleidung. Die Verkleidung kann dabei insbesondere Merkmale gemäß der bisherigen Beschreibung sowie auch der nachfolgenden Beschreibung des Ausführungsbeispiels aufweisen.

Die Tür weist vorzugsweise eine Außenwand auf, die die Außenseite ausbildet, d.h. die im bestimmungsgemäßen Betrieb nach außen gewandte Oberfläche. Die Außenwand ist über Schmalseiten ausbildende Seitenwände mit einer Innenwand verbunden. Durch die Außenwand, die Seitenwände und die Innenwand wird ein mit thermischem Isolationsmaterial gefüllter Bereich umschlossen. Die Innenwand kann Holme aufweisen, an denen Türabsteller aufgehängt werden können.

Gemäß einer Ausführungsform ist vorgesehen, dass die Tür des Haushaltsgerätes mit einem hinter der Außenwand und vorzugsweise in Kontakt mit der Außenwand angeordneten Versteifungselement mit der Verkleidung verschraubt ist. Das Versteifungselement kann beispielsweise ein Blechstreifen oder ein längliches Profilelement (z.B. L-förmiges, U-förmiges, oder I-förmiges Querschnittsprofil) sein. Gemäß einer Ausführungsform ist vorgesehen, dass die Verkleidung zerstörungsfrei von der Tür des Haushaltsgerätes entfernt werden kann.

Ein Haushaltsgerät, insbesondere ein Haushaltskältegerät, mit einer Tür, die eine erfindungsgemäße Verkleidung aufweist, weist ferner einen Korpus mit einem Lagerraum für zu lagerndes, z.B. zu kühlendes, Gut auf, an dem die Verkleidung inklusive der Tür angeschlagen ist.

Ein Ausführungsbeispiel ist im Folgenden anhand der Figuren beschrieben. Dabei zeigen:
- Fig. 1: eine Explosionsdarstellung einer erfindungsgemäßen Verkleidung mit einer Tür eines Haushaltsgerätes,
- Fig. 2: die zusammengebaute Verkleidung aus Fig. 1 und
- Fig. 3: das zweite Verkleidungselement.

X bezeichnet jeweils die Höhenrichtung der Verkleidung, Y die Tiefenrichtung und Z die Breitenichtung.

In einer Explosionsdarstellung zeigt Fig. 1 eine erfindungsgemäße Verkleidung 1 einer Tür 2 eines Haushaltsgerätes am Beispiel einer Tür eines Haushaltskältegerätes.

Die Verkleidung 1 umfasst ein erstes Verkleidungselement 3 sowie ein zweites Verkleidungselement 4. In Höhenrichtung X, also in vertikaler Richtung, ist die Summe der vertikalen Erstreckungen des ersten Verkleidungselementes 3 und des zweiten Verkleidungselementes 4 größer als die vertikale Erstreckung der Tür 2. Gleichzeitig ist die Erstreckung beider Verkleidungselemente 3, 4 in Breitenrichtung Z, also deren Breite, gleich groß und jeweils größer als die Breite der Tür 2. Durch die beiden Verkleidungselemente 3, 4 kann eine Außenseite 5 der Tür somit vollständig abgedeckt werden. Die Summe vertikalen Erstreckungen der beider Verkleidungselemente 3, 4 entspricht der vertikalen Erstreckung der Verkleidung 1. Die horizontale Erstreckung der Verkleidungselemente 3, 4 entspricht jeweils der horizontalen Erstreckung der Verkleidung 1.

Die vertikale Erstreckung 6 des ersten Verkleidungselementes 3 ist um ein vielfaches, nämlich um ein 13-faches, größer als die vertikale Erstreckung 7 des zweiten Verkleidungselementes, während die Erstreckungen in Tiefenrichtung Y beider Verkleidungsteile identisch ist. Trotz der somit relativ geringen vertikalen Erstreckung 7 des zweiten Verkleidungselementes 4 weist es eine ausreichend große Frontfläche 8 auf, so dass es einen deutlich wahrnehmbaren Einfluss auf das äußere Erscheinungsbild der Verkleidung 1 bewirkt.

Die vertikale Erstreckung 7 des zweiten Verkleidungselementes 4 ist größer, nämlich das 1,5-fache, als die Erstreckung 9 der Verkleidung 1 in Tiefenrichtung Y.

Das erste Verkleidungselement 3 weist einen im Wesentlichen wannenförmigen Aufbau auf, mit einer Frontfläche 10 sowie drei sich in Tiefenrichtung Y erstreckenden Schmalseiten 11a, 11b auf, von denen nur zwei sichtbar sind. An einem unteren Rand 12 weist das erste Verkleidungselement 3 keine Schmalseite auf. An dem Rand 12 wird es mit dem zweiten Verkleidungselement 4 verbunden. An die Schmalseiten 11a, 11b schließen sich im Wesentlichen parallel zur Frontfläche 10 verlaufende Schenkel 28 an, die Bohrungen zur Befestigung eines Abdeckrahmens 18 aufweisen.

Das erste Verkleidungselement 3 besteht aus lackiertem Metallblech. Die Schmalseiten 11a, 11b sind durch einen gebogenen Metallstreifen gebildet, der mit der Frontfläche 10 verschweißt ist. Die Frontfläche 10 ist konvex geformt und weist einen mittig angeordneten ebenen Flächenabschnitt 10a sowie einen diesen einfassenden gekrümmten Flächenabschnitt 10b auf.

Das zweite Verkleidungselement 4, siehe auch Fig. 3, besteht aus einem verchromten Metallblech und besteht aus einem sich vertikal erstreckenden Bügel 12 sowie einer daran angenieteten Abschlussplatte 13. Die im Wesentlichen ebene Abschlussplatte 13 ist dabei an einem Umbug 14 des Bügels 12 angenietet. Der Bügel 12 bildet einstückig sowohl die Frontfläche 8 als auch zwei seitliche Schmalseiten 15a, 15b des zweiten Verkleidungselementes 4 aus. An diese Schmalseiten 15a, 15b schließen sich im Wesentlichen parallel zur Frontfläche 8 verlaufende Schenkel 24 an. Die Abschlussplatte 13 weist einem in Tiefenrichtung Y hinteren Rand 25 eine Umfaltung 26 auf, so dass eine scharfe Kante vermieden wird. Bei dem Bügel 12 und der Abschlussplatte 13 handelt es sich um Stanz-Biege-Teile.

Sowohl das erste Verkleidungselement 3 als auch das zweite Verkleidungselement 4 sind - wie in Fig. 2 näher gezeigt - rückwärtig offen und bilden einen Aufnahmeraum 27, in dem die Tür 2 von der Verkleidung 1 aufgenommen werden kann.

Die Verkleidung 1 umfasst ferner drei Befestigungsstreben 16a, 16b, 16c, die über Bohrungen 17 sowohl mit der Tür 2 also auch mit dem ersten Verkleidungselement 3 und dem zweiten Verkleidungselement 4 verbindbar, nämlich verschraubbar, sind.

Die Tür 2 wird mit dem Abdeckrahmen 18 sowie den Befestigungsstreben 16a, 16b, 16c verschraubt und diese Einheit kann mit den Verkleidungselementen 3, 4, insbesondere an den jeweiligen Schenkeln 24, 28, verschraubt werden. Die Tür 2 bzw. die Befestigungsstreben 16a, 16b, 16c können an dem Abdeckrahmen 18 insbesondere an Tiefenrichtung Y verlaufenden Schenkeln 30 angeschraubt werden. Die Schenkel 30 weisen hierfür entsprechende Bohrungen 31 auf.

Der Abdeckrahmen 18 weist Bohrungen 19 auf, um ein Scharnier an der Verkleidung zu befestigen. Das Scharnier ist mittels eines Versteifungselementes 23 gehalten, welches in diesem Fall durch eine der seitlichen Befestigungsstreben 16c gebildet ist. Die Bohrungen 19 dienen auch zur Befestigung des Abdeckrahmens 18 an den Schenkeln 28 des ersten Verkleidungselementes 3. Der Abdeckrahmen weist darüber hinaus Bohrungen 29 auf, mit denen ebenfalls eine Befestigung an den Schenkeln 28 des ersten Verkleidungselementes 3 möglich ist.

Die Verkleidung 1 umfasst weiterhin eine Stabilisierungsstrebe 20, die mittels eines vorderen Randes 21 an einer Innenfläche des ersten Verkleidungselementes 3 anliegt. Ein Verbindungsbauteil 22 aus einem Blechstreifen, welches sowohl an der Innenfläche des ersten Verkleidungsteiles 3 als auch an der Innenfläche des zweiten Verkleidungsteiles 4 anliegt und mittels dessen beide Verkleidungsteile 3, 4 miteinander verklebt werden, kann vertikal bis zur Stabilisierungsstrebe 20 geschoben werden, um eine genaue Positionierung zu ermöglichen.

### BEZUGSZEICHENLISTE

- 1: Verkleidung 16a Befestigungsstrebe
- 2: Tür 16b Befestigungsstrebe
- 3: erstes Verkleidungselement 16c Befestigungsstrebe
- 4: zweites Verkleidungselement 17 Bohrung
- 5: Außenseite 18 Abdeckrahmen
- 6: vertikale Erstreckung 19 Bohrung
- 7: vertikale Erstreckung 20 Stabilisierungsrahmen
- 8: Frontfläche 21 Rand
- 9: Erstreckung in Tiefenrichtung 22 Verbindungsbauteil
- 10: Frontfläche 23 Versteifungsbauteil
- 10a: ebener Flächenabschnitt 24 Schenkel
- 10b: gekrümmter Flächenabschnitt 25 Rand
- 11a: Schmalseite 26 Umfaltung
- 11b: Schmalseite 27 Aufnahmeraum
- 12: Bügel 28 Schenkel
- 13: Abschlussplatte 29 Bohrung
- 14: Umbug 30 Schenkel
- 15a: Schmalseite 31 Bohrung
- 15b: Schmalseite

## Patentansprüche

1. Tür (2) für ein Haushaltsgerät, insbesondere ein Haushaltskältegerät, umfassend eine Verkleidung (1) für die Tür (2) des Haushaltsgerätes, insbesondere des Haushaltskältegerätes, durch die eine Außenseite (5) der zu verkleidenden Tür (2) vollständig abgedeckt ist, die Verkleidung (1) umfassend eine erstes Verkleidungselement (3) mit einer Frontfläche (10) und eine zweites Verkleidungselement (4) mit einer Frontfläche (8), wobei jenes von erstem Verkleidungselement (3) und zweitem Verkleidungselement (4), dessen vertikale Erstreckung (6,7) geringer ist, sich vertikal wenigstens über den halben Betrag der Erstreckung (9) der Verkleidung (1) in Tiefenrichtung (Y) erstreckt und sich in Breitenrichtung (Z) im Wesentlichen über die gesamte Erstreckung der Verkleidung (1) in Breitenrichtung (Z) erstreckt, **dadurch gekennzeichnet, dass** die Frontfläche (10) des ersten Verkleidungselementes (3) und die Frontfläche (8) des zweiten Verkleidungselementes (4) flächenbündig sind.

2. Tür nach Anspruch 1, **dadurch gekennzeichnet, dass** jenes von erstem Verkleidungselement (3) und zweitem Verkleidungselement (4), dessen vertikale Erstreckung (6,7) geringer ist, sich vertikal wenigstens über den einfachen Betrag, vorzugsweise über wenigstens den 1,5-fachen Betrag, weiter vorzugsweise über wenigstens den zweifachen Betrag, der Erstreckung (9) der Verkleidung (1) in Tiefenrichtung (Y) erstreckt.

3. Tür nach Anspruch 1 oder 2, **dadurch gekennzeichnet, dass** jenes von erstem Verkleidungselement (3) und zweitem Verkleidungselement (4), dessen vertikale Erstreckung (6,7) geringer ist, sich vertikal maximal über den 10-fachen Betrag, vorzugsweise über maximal den 5-fachen Betrag, weiter vorzugsweise maximal über den zweifachen Betrag, der Erstreckung (9) der Verkleidung (1) in Tiefenrichtung (Y) erstreckt.

4. Tür nach einem der vorangegangen Ansprüche, **dadurch gekennzeichnet, dass** das erste Verkleidungselement (3) und das zweite Verkleidungselement (4) nicht zerstörungsfrei voneinander lösbar sind.

5. Tür nach Anspruch 4, **dadurch gekennzeichnet, dass** das erste Verkleidungselement (3) und das zweite Verkleidungselement (4) stoffschlüssig miteinander verbunden sind, vorzugsweise miteinander verklebt sind.

6. Tür nach einem der vorangegangen Ansprüche, **dadurch gekennzeichnet, dass** an der Verkleidung (1) ein Scharnier angeordnet ist.

7. Tür nach Anspruch 6, **dadurch gekennzeichnet, dass** die Verkleidung (1) wenigstens ein Versteifungselement (23) mit Befestigungsmitteln zur Aufnahme des Scharniers aufweist.

8. Tür nach Anspruch 7, **dadurch gekennzeichnet, dass** das Versteifungselement (23) durch ein sich vertikal, vorzugsweise über sowohl das erste Verkleidungselement (3) als auch das zweite Verkleidungselement (4), erstreckendes Profilelement gebildet ist.

9. Tür nach einem der vorangegangen Ansprüche, **dadurch gekennzeichnet, dass** das erste Verkleidungselement (3) und/oder das zweite Verkleidungselement (4) wenigstens eine sich in Tiefenrichtung (Y) der Verkleidung (1) erstreckende Schmalseite (11a, 11b, 15a, 15b) der Verkleidung (1) ausbildet bzw. ausbilden.

10. Tür nach einem der vorangegangen Ansprüche, **gekennzeichnet durch** wenigstens eine Befestigungsstrebe (16a, 16b, 16c), die einerseits mit dem ersten Verkleidungselement (3) und/oder dem zweiten Verkleidungselement (4) verbunden ist und andererseits mit der Tür (2) verbindbar ist.

11. Tür nach einem der vorangegangen Ansprüche, **dadurch gekennzeichnet, dass** die Verkleidung (1) einen rückseitig angeordneten Abdeckrahmen (18) aufweist.

12. Tür nach einem der vorangegangen Ansprüche, **dadurch gekennzeichnet, dass** das Verkleidungselement (4) mit der kleineren vertikalen Erstreckung (7) einen sich im Wesentlichen vertikal erstreckenden Bügel (12) sowie eine sich im Wesentlichen horizontal erstreckende Abschlussplatte (13) aufweist.

13. Tür (2) nach einem der vorhergehenden Ansprüche, **dadurch gekennzeichnet, dass** die Tür des Haushaltsgerätes mit einem hinter der Außenwand der Tür (2), vorzugsweise in Kontakt mit der Außenwand, angeordneten Versteifungselement mit der Verkleidung (1) verschraubt ist.

## Claims

1. Door (2) for a household appliance, in particular a household refrigeration appliance, comprising a casing (1) for the door (2) of the household appliance, in particular of the household refrigeration appliance, by means of which an exterior (5) of the door (2) to be cased is covered completely, the casing (1) comprising a first casing element (3) with a front surface (10) and a second casing element (4) with a front surface (8), wherein that one of the first casing element (3) and second casing element (4), the vertical extension (6, 7) of which is smaller, extends vertically at least across half the amount of the extension (9) of the casing (1) in the depth direction (Y) and extends in the width direction (Z) essentially across the entire extension of the casing (1) in the width direction (Z), **characterised in that** the front surface (10) of the first casing element (3) and the front surface (8) of the second casing element (4) are flush with the adjacent areas.

2. Door according to claim 1, **characterised in that** that one of the first casing element (3) and second casing element (4), the vertical extension (6, 7) of which is lower, extends vertically at least across the single amount, preferably across at least 1.5 times the amount, further preferably across at least twice the amount, of the extension (9) of the casing (1) in the depth direction (Y).

3. Door according to claim 1 or 2, **characterised in that** that one of the first casing element (3) and second casing element (4), the vertical extension (6, 7) of which is lower, extends vertically at most across 10-times the amount, preferably across at most 5-times the amount, further preferably at most across twice the amount, of the extension (9) of the casing (1) in the depth direction (Y).

4. Door according to one of the preceding claims, **characterised in that** the first casing element (3) and the second casing element (4) cannot be detached from one another in a nondestructive manner.

5. Door according to claim 4, **characterised in that** the first casing element (3) and the second casing element (4) are connected to one another with a material fit, are preferably glued to one another.

6. Door according to one of the preceding claims, **characterised in that** a hinge is arranged on the casing (1).

7. Door according to claim 6, **characterised in that** the casing (1) has at least one reinforcing element (23) with fastening means for receiving the hinge.

8. Door according to claim 7, **characterised in that** the reinforcing element (23) is formed by a profile element which extends vertically, preferably across both the first casing element (3) and also the second casing element (4).

9. Door according to one of the preceding claims, **characterised in that** the first casing element (3) and/or the second casing element (4) embodies/embody at least one narrow side (11a, 11b, 15a, 15b) of the casing (1) which extends in the depth direction (Y) of the casing (1).

10. Door according to one of the preceding claims, **characterised by** at least one fastening strut (16a, 16b, 16c), which is connected on the one hand to the first casing element (3) and/or the second casing element (4) and can be connected on the other hand to the door (2).

11. Door according to one of the preceding claims, **characterised in that** the casing (1) has a cover frame (18) which is arranged to the rear.

12. Door according to one of the preceding claims, **characterised in that** the casing element (4) with the smaller vertical extension (7) has an essentially vertically extending bracket (12) and an end plate (13) which extends essentially horizontally.

13. Door (2) according to one of the preceding claims, **characterised in that** the door of the household appliance is screwed with the casing (1) to a reinforcing element, which is arranged behind the outer wall of the door (2), preferably in contact with the outer wall.

## Revendications

1. Porte (2) pour un appareil ménager, notamment un appareil frigorifique à usage domestique, comprenant un revêtement (1) pour la porte (2) de l'appareil ménager, notamment de l'appareil frigorifique à usage domestique, au moyen duquel revêtement un côté extérieur (5) de la porte (2) à revêtir est complètement recouvert, le revêtement (1) comprenant un premier élément de revêtement (3) comprenant une surface frontale (10) et un deuxième élément de revêtement (4) comprenant une surface frontale (8), dans laquelle porte celui du premier élément de revêtement (3) et du deuxième élément de revêtement (4), dont l'étendue verticale (6, 7) est plus petite, s'étend verticalement au moins sur la demi-dimension de l'étendue (9) du revêtement (1) en direction en profondeur (Y) et, en direction en largeur (Z), s'étend essentiellement sur l'étendue totale du revêtement (1) en direction en largeur (Z), **caractérisée en ce que** la surface frontale (10) du premier élément de revêtement (3) et la surface frontale (8) du deuxième élément de revêtement (4) sont affleurées.

2. Porte selon la revendication 1, **caractérisée en ce que** celui du premier élément de revêtement (3) et du deuxième élément de revêtement (4), dont l'étendue verticale (6, 7) est plus petite, s'étend verticalement sur au moins la simple dimension, de préférence sur au moins 1,5 fois la dimension, en outre de préférence sur au moins deux fois la dimension de l'étendue (9) du revêtement (1) en direction en profondeur (Y).

3. Porte selon la revendication 1 ou 2, **caractérisée en ce que** celui du premier élément de revêtement (3) et du deuxième élément de revêtement (4), dont l'étendue verticale (6, 7) est plus petite, s'étend verticalement au maximum sur dix fois la dimension, de préférence au maximum sur 5 fois la dimension, en outre de préférence au maximum sur deux fois la dimension de l'étendue (9) du revêtement (1) en direction en profondeur (Y).

4. Porte selon l'une quelconque des revendications précédentes, **caractérisée en ce que** le premier élément de revêtement (3) et le deuxième élément de revêtement (4) ne sont pas amovibles l'un de l'autre de manière non destructive.

5. Porte selon la revendication 4, **caractérisée en ce que** le premier élément de revêtement (3) et le deuxième élément de revêtement (4) sont reliés entre eux par adhérence de matière, notamment sont collés entre eux.

6. Porte selon l'une quelconque des revendications précédentes, **caractérisée en ce qu'**une charnière est disposée sur le revêtement (1).

7. Porte selon la revendication 6, **caractérisée en ce que** le revêtement (1) présente au moins un élément de renforcement (23) comprenant des moyens de fixation pour le logement de la charnière.

8. Porte selon la revendication 7, **caractérisée en ce que** l'élément de renforcement (23) est formé par un élément profilé s'étendant verticalement, de préférence sur aussi bien le premier élément de revêtement (3) que sur le deuxième élément de revêtement (4).

9. Porte selon l'une quelconque des revendications précédentes, **caractérisée en ce que** le premier élément de revêtement (3) et/ou le deuxième élément de revêtement (4) forme resp. forment au moins un côté étroit (11a, 11b, 15a, 15b) du revêtement (1), s'étendant en direction en profondeur (Y) du revêtement (1).

10. Porte selon l'une quelconque des revendications précédentes, **caractérisée par** au moins une barre de fixation (16a, 16b, 16c) qui est reliée d'une part au premier élément de revêtement (3) et/ou au deuxième élément de revêtement (4) et peut être d'autre part reliée à la porte (2).

11. Porte selon l'une quelconque des revendications précédentes, **caractérisée en ce que** le revêtement (1) comprend un cadre de recouvrement (18) disposé côté arrière.

12. Porte selon l'une quelconque des revendications précédentes, **caractérisée en ce que** l'élément de revêtement (4) ayant la plus petite étendue (7) verticale comprend un étrier (12) s'étendant essentiellement verticalement ainsi qu'une plaque terminale (13) s'étendant essentiellement horizontalement.

13. Porte (2) selon l'une quelconque des revendications précédentes, **caractérisée en ce que** la porte de l'appareil ménager est vissée au revêtement (1) à l'aide d'un élément de renforcement disposé derrière la paroi extérieure de la porte (2), de préférence en contact avec la paroi extérieure.
